# EUROPÄISCHE PATENTSCHRIFT

(11) **EP 3 400 336 B1**
(45) Veröffentlichungstag und Bekanntmachung des Hinweises auf die Patenterteilung: **18.03.2020**
(21) Anmeldenummer: 17700098.1
(22) Anmeldetag: 03.01.2017
(51) Int. Cl.: E01F 15/00

(54) **VERFAHRBARER LEITPLANKENABSCHNITT**
MOVABLE CRASH BARRIER SECTION
SEGMENT DE BARRIÈRE DE SÉCURITÉ DÉPLAÇABLE

(30) Priorität: 05.01.2016 WO PCT/EP2016/050059
(43) Veröffentlichungstag der Anmeldung: 14.11.2018
(73) Patentinhaber: Wenger, Projekte und Coaching, 6315 Morgarten (CH)
(72) Erfinder: WENGER, Hermann, 6315 Morgarten (CH)
(74) Vertreter: Hepp Wenger Ryffel AG
(86) Internationale Anmeldenummer: PCT/EP2017/050042
(87) Internationale Veröffentlichungsnummer: WO 2017/118620

(56) Entgegenhaltungen:
- EP-A1- 1 061 178
- DE-A1- 4 219 572
- US-A- 5 007 763

## Beschreibung

Die vorliegende Erfindung betrifft einen Leitplankenabschnitt nach dem Oberbegriff von Anspruch 1, ein Leitplankensystem nach dem Oberbegriff von Anspruch 10, eine Strassenweiche nach dem Oberbegriff von Anspruch 11, sowie ein Verfahren zum Versetzen eines Leitplankenabschnittes nach dem Oberbegriff von Anspruch 15.

Leitplanken, auch Schutzplanken oder Leitschienen genannt, sind passive Rückhaltesysteme, die zumeist aus Stahl gefertigt sind, an Strassen. Sie dienen im Wesentlichen dazu, das Abkommen von Fahrzeugen, insbesondere Personenwagen oder Lastwagen, von einer Fahrbahn zu verhindern. Damit werden einerseits Bereiche ausserhalb der Fahrbahn vor einem Fahrzeuganprall geschützt, andererseits können gravierendere Auswirkungen auf das Fahrzeug durch Herabstürzen von Hanglagen oder Kollision, bspw. mit dem Gegenverkehr bzw. mit Baumbewuchs, verhindert werden. Des Weiteren erfolgt eine Reduktion potentieller Unfallfolgen, die durch Absorption der kinetischen Energie des Fahrzeuges durch Verformung der Leitplanke im Zuge eines Anpralls erzielt wird.

Seit dem Aufkommen des motorisierten Strassenverkehrs haben sich insbesondere festinstallierte Leitplankensysteme durchgesetzt. Allerdings sind heutzutage vorallem auch zur Sicherung von Baustellen mobile Systeme weit verbreitet. Besondere Anforderungen an derartige Systeme sind insbesondere bei der Anwendung auf Hochleistungsstrassen gestellt, wo aufgrund des überaus hohen Verkehrsaufkommens das Anbringen einer mobilen Leitplanke in besonders kurzer Zeit erfolgen muss. Allerdings sind insbesondere bei besagten Hochleistungsstrassen auch besondere Anforderungen an die Flexibilität von Leitplankensystemen gestellt. So existieren beispielsweise schwenkbare, halbmobile Systeme mit denen der Verkehr wahlweise auf eine von zwei verschiedenen Spuren geleitet werden kann. Darüber hinaus sind auch, insbesondere bei Mittelleitplanken, fest installierte Verschlusssysteme bekannt, durch welche eine Leitplanke auf Wunsch geöffnet und der Verkehr auf die Gegenfahrbahn umgeleitet werden kann. Aufgrund des stetig wachsenden Verkehrsaufkommens sind darüber hinaus in jüngerer Zeit auch halbmobile Leitplankensysteme eingeführt worden, die je nach Verkehrssituation zwischen verschiedenen Spuren versetzt werden können. So ist es beispielsweise denkbar, eine fünfspurige Schnellstrasse im Morgenverkehr mit drei Spuren in die eine Richtung und zwei Spuren in die andere Richtung zu betreiben und im Verlaufe des Tages die Mittelleitplanke zu versetzen, um die Strasse im Feierabendverkehr mit zwei Spuren in die eine Richtung und drei Spuren in die andere Richtung zu betreiben.

Um diesen Anforderungen gerecht zu werden, sind im Stand der Technik eine Reihe von versetzbaren und verfahrbaren Leitplankensystemen bekannt. So beschreibt beispielsweise die EP 2 784 221 A1 ein Leitplankensystem mit einer ausfahrbaren Fahrwerksvorrichtung. Dieses System ermöglicht es, einen Leitplankenabschnitt in seiner Querrichtung zu verfahren. Allerdings ist aufgrund der Anordnung der Fahrwerksvorrichtung keine andere Verfahrrichtung möglich. Darüber hinaus wird bei diesem System konstruktionsbedingt bereits beim Ausfahren der Fahrwerksvorrichtung das gesamte Gewicht des Leitplankenabschnitts auf derselben abgestützt, was eine signifikante mechanische Belastung mit sich bringen kann.

Aus den Patentschriften DE-A-1 061 178, US-A-5 007 763 und DE-A-42 19 572 sind weitere Leitplankensysteme bekannt.

Es ist daher die Aufgabe der Erfindung, Nachteile im Stand der Technik zu überwinden.

Insbesondere ist es eine Aufgabe der Erfindung, ein verfahrbares Leitplankensystem zu schaffen, das flexibel einsetzbar und beliebig erweiterbar ist. Dennoch soll es höchsten Sicherheitsanforderungen genügen. Das System soll in bestehende Leitplankensysteme integrierbar und kostengünstig herstellbar sein. Es soll kompakte Abmessungen haben und dennoch in Kombination mit Systemen die ein vergleichsweise hohes Eigengewicht pro Längeneinheit aufweisen verwendbar sein.

Diese Aufgaben werden durch einen Leitplankenabschnitt gelöst, welcher die Merkmale in Anspruch 1 aufweist. Der besagte Leitplankenabschnitt umfasst einen sich insbesondere in eine Längsrichtung erstreckenden Ablenkkörper mit zumindest einem zwischen einer Bereitschaftsposition und einer Verfahrposition beweglichen Fahrwerk. Das zumindest eine Fahrwerk ist in der Bereitschaftsposition in eine Aufnahme des Ablenkkörpers eingefahren und in der Verfahrposition derart aus der Aufnahme ausgefahren, dass der Leitplankenabschnitt auf einer Unterlage, insbesondere einem Strassenabschnitt, verfahrbar ist. Der Leitplankenabschnitt umfasst zusätzlich eine Hebevorrichtung, insbesondere umfassend einen Druckmittelzylinder, vorzugsweise einen Hydraulikzylinder bevorzugterweise einen Öl- oder Wasserhydraulikzylinder, mit welcher der Leitplankenabschnitt zum Aus- und Einfahren des Fahrwerks von der Unterlage abhebbar ist. Allerdings kann die Hebevorrichtung hierzu auch einen Spindeltrieb, eine Stockwinde oder ein anderes angetriebenes oder manuelles Hebemittel umfassen.

Durch den Einsatz einer derartigen Hebevorrichtung kann vermieden werden, dass das Gewicht des Leitplankenabschnitts während dem Ausfahren und Einfahren des Fahrwerks auf dieses wirkt. Dadurch können unerwünschte Überbelastungen des Fahrwerks vermieden werden. Dies ist in gewissen Fällen erforderlich, da die maximale Gewichtsbelastung des Fahrwerks während dem Einfahren und dem Ausfahren kleiner sein kann als im ausgefahrenen Zustand. Entsprechend kann auch ein verhältnismässig klein dimensioniertes und platzsparendes Fahrwerk in einen vergleichsweise schweren Leitplankenabschnitt integriert werden und diesen Verfahren. Darüber hinaus kann eine Hebevorrichtung erforderlich sein, wenn das Fahrwerk in belastetem Zustand nicht steuerbar ist.

Der Ablenkkörper kann ein in der Längsrichtung im Wesentlichen U-förmiges, nach unten offenes Querschnittsprofil aufweisen, welches die Aufnahme bildet und aus welchem das Fahrwerk und die Hebevorrichtung ausfahrbar sind. Mobile Leitplankensysteme mit derartigen Querschnittsprofilen sind heutzutage bereits weit verbreitet, wodurch sich der hier beschriebene Leitplankenabschnitt ideal als modulare Erweiterung derselben anbietet. Darüber hinaus muss ein derart ausgestalteter Ablenkkörper in seiner Struktur nicht verändert werden, um ein Fahrwerk, bzw. eine Hebevorrichtung, zu integrieren, wodurch dessen Aufprallsicherheit stets gewährleistet bleibt. Zudem müssen am Äusseren des Leitplankenabschnittes keine zusätzlichen Teile angebracht werden, die ein von der Spur abkommendes Fahrzeug gefährden könnten.

Das zumindest eine Fahrwerk kann, insbesondere individuell, schwenkbar oder drehbar gelagert sein. Insbesondere kann das zumindest eine Fahrwerk derart schwenkbar oder drehbar gelagert sein, dass seine Fahrrichtung, insbesondere individuell, steuerbar ist.

Mit steuerbar ist in diesem Zusammenhang gemeint, dass die Fahrrichtung des Fahrwerks auf Wunsch beeinflussbar ist. Dies kann einerseits in einem Zustand erfolgen, in welchem das Fahrwerk mit der Unterlage Kontakt hat. Allerdings ist dies auch in einem Zustand möglich, in dem das Fahrwerk von der Unterlage angehoben ist.

Durch die schwenkbare oder drehbare Lagerung des zumindest einen Fahrwerks lässt sich der Leitplankenabschnitt wahlweise in verschiedene Richtungen verfahren, wodurch dieser besonders flexibel einsetzbar ist. Bei Leitplankenabschnitten, oder gar Leitplankensystemen, mit mehreren Fahrwerken ist die individuelle Steuerbarkeit des zumindest einen Fahrwerks besonders zentral, da derartige Systeme damit beliebig erweiterbar sind. Gerade in diesem Zusammenhang lässt sich der Leitplankenabschnitt derart ausgestalten, dass er in bestehende Leitplankensysteme integrierbar ist. Dadurch können auch ursprünglich nicht verfahrbare Systeme derart umgerüstet werden, dass sie flexibel entlang ihrer Quer- oder Längsrichtung, bzw. jeder dazwischen liegenden Richtung, verfahrbar sind.

Das zumindest eine Fahrwerk kann um eine insbesondere vertikal ausgerichtete Hochachse schwenkbar oder drehbar gelagert sein. Insbesondere kann das zumindest eine Fahrwerk zum Steuern seiner Fahrrichtung um eine insbesondere vertikal ausgerichtete Hochachse schwenkbar oder drehbar gelagert sein. Eine derartige Ausgestaltung des Fahrwerks stellt eine besonders zuverlässige und mechanisch einfache Steuerung dar. Durch die vertikale Ausrichtung der Hochachse werden die im Zuge eines Steuervorgangs darauf wirkenden Kräfte minimiert.

Bei einer schwenkbaren oder drehbaren Ausgestaltung kann das Fahrwerk mit Fahrrichtung in Längsrichtung des Leitplankenabschnittes in die Bereitschaftsposition einfahrbar sein und in der Verfahrposition eine Fahrrichtung in Querrichtung des Leitplankenabschnittes einstellbar sein. Dabei kann das Fahrwerk zumindest zwei in Fahrrichtung hintereinander angeordnete Rollen aufweisen, wobei der Achsabstand der zumindest zwei Rollen wenigstens in der Verfahrposition grösser als die maximale Querschnittsbreite der Aufnahme ist. Dies ermöglicht es, ein Fahrwerk bereitzustellen, das im eingefahrenen Zustand besonders platzsparend ist, da bei einem derartigen Leitplankenabschnitt insbesondere die Ausdehnung der Aufnahme in Querrichtung beschränkt ist. Entsprechend lässt sich der Leitplankenabschnitt auf diese Weise vergleichsweise schmal realisieren.

Das Fahrwerk kann dabei, insbesondere über eine Kulissenführung, während dem Einfahren und/oder Ausfahren gleichzeitig schwenkbar oder drehbar sein. Dadurch lässt sich der Aus- und/oder Einfahrprozess effizienter gestalten. Insbesondere durch eine Kulissenführung lässt sich ein gleichzeitiges Aus- bzw. Einfahren und Drehen des Fahrwerkes auch mechanisch einfache und zuverlässige weise realisieren. Die Zuverlässigkeit ist dabei insbesondere relevant, da ein reines Ausfahren des Fahrwerkes ohne Drehen oder Schwenken je nach Ausgestaltung des Leitplankenabschnittes zu einem Umkippen desselben führen kann. Allerdings lässt sich eine kombinierte Dreh- bzw. Schwenk- und Aus- bzw. Einfahrbewegung auch mit einem sog. Dreh-Hub-Zylinder, wie er im Stand der Technik bekannt und kommerziell erhältlich ist, erzielen. Eine solche Ausführung bietet eine höhere Flexibilität, gerade wenn auch ein Verfahren des Leitplankenabschnittes in verschiedenen Richtungen erforderlich ist. Zudem kann auch hier durch eine pneumatische oder hydraulische Kopplung der Dreh- und Hubbewegung eine hohe Zuverlässigkeit erzielt werden.
Das zumindest eine Fahrwerk kann als Stützfahrwerk ausgebildet sein und der Leitplankenabschnitt zusätzlich zumindest ein Tragfahrwerk umfassen, welches in eine Bereitschaftsposition in der Aufnahme des Ablenkkörpers einfahrbar und in eine Verfahrposition ausserhalb der Aufnahme des Ablenkkörpers ausfahrbar ist. Durch den Einsatz eines Tragfahrwerks kann die auf das Stützfahrwerk wirkende Gewichtskraft reduziert werden. Dies führt insbesondere zu einer Reduktion der auf die Unterlage wirkenden Flächenpressung.

Das zumindest eine Tragfahrwerk kann zumindest zwei koaxial angeordnete Rollen mit einer Fahrrichtung in Querrichtung des Leitplankenabschnittes ausweisen. Durch eine derartige Anordnung der Rollen kann der Platzbedarf des Tragfahrwerkes in der Aufnahme des Leitplankenabschnittes, insbesondere in dessen Querrichtung reduziert werden. Entsprechend lässt sich der Leitplankenabschnitt auf diese Weise vergleichsweise schmal realisieren.

Das Stützfahrwerk und das Tragfahrwerk können zum Ein- und/oder Ausfahren mechanisch miteinander gekoppelt sein. Dadurch kann der Leitplankenabschnitt mit nur einem Mechanismus zum Ein- und/oder Ausfahren auskommen.

Das zumindest eine Fahrwerk kann zumindest zwei um eine gemeinsame Achse gegenläufig schwenkbare Schwingen umfassen, an deren freien Enden Rollen angebracht sind, wobei die Schwingen beim Ausfahren des Fahrwerks auseinanderschwenkbar und beim Einfahren des Fahrwerks zusammenschwenkbar sind. Dies ermöglicht es, ein Fahrwerk bereitzustellen, das im eingefahrenen Zustand besonders platzsparend ist.

Bei einem derartigen Fahrwerk kann der durch die Schwingen eingeschlossene Winkel in der Verfahrposition grösser als 90°, vorzugsweise grösser als 120°, bevorzugterweise grösser als 150° sein. Ein insbesondere bevorzugter Winkel für ein derartiges Fahrwerk beträgt darüber hinaus 180°. Mit derart gewählter Fahrwerksgeometrie kann ein Abstand zwischen den an den freien Enden der Schwingen angebrachten Rollen im ausgefahrenen Zustand des Fahrwerks erreicht werden, der eine gute Standfestigkeit des Leitplankenabschnittes gewährleistet.

Das zumindest eine Fahrwerk kann darüber hinaus hochaxial angeordnete Paare von Rollen aufweisen. Dadurch ist gewährleistet, dass die Standfestigkeit des Leitplankenabschnittes in jeder beliebigen Steuerposition gewährleistet ist.

Das zumindest eine Fahrwerk kann zumindest eine auf den Rollen, und gegebenenfalls auch auf Zwischenrollen, laufende Raupe, vorzugsweise in Form eines Zahnriemens, aufweisen. Durch den Einsatz einer Raupe kann das durch das Fahrwerk auf die Unterlage ausgeübte Flächengewicht reduziert werden. Dies ist insbesondere beim Einsatz auf Baustellen von Bedeutung, wo der Untergrund weich und auch uneben sein kann. Allerdings kann das Vorhandensein einer Raupe auch beim Verfahren auf einer asphaltierten Fahrbahn relevant sein, insbesondere wenn diese im Sommer durch erhöhte Sonneneinstrahlung aufgewärmt und dadurch verformbar ist.

Die zumindest eine Schwinge kann darüber hinaus einen über ihren Drehpunkt hinausragenden Finger umfassen, der beim Zusammenschwenken des Fahrwerks die Spannung der Raupe aufrechterhält. Eine derartige Ausgestaltung ermöglicht es, die Raupe stets unter einer wohldefinierten Spannung zu halten, wodurch gewährleistet ist, dass diese stets zuverlässig auf den Rollen geführt ist. Zudem kann ein Abrutschen der Raupe von den Rollen beim Einziehen des Fahrwerks vermieden werden.

Das zumindest eine Fahrwerk kann mit seiner Fahrrichtung quer zur Längsrichtung des Leitplankenabschnittes in die Bereitschaftsposition in der Aufnahme einfahrbar sein. Der Achsabstand von an gegenüberliegenden Schwingen abgebrachten Rollen in der Verfahrposition kann dabei grösser als die maximale Querschnittsbreite der Aufnahme sein. Durch Einfahren und Zusammenschwenken des Fahrwerks mit seiner Fahrrichtung quer zur Längsrichtung des Leitplankenabschnittes in die Bereitschaftsposition kann das Fahrwerk besonders platzsparend in der Aufnahme des Ablenkkörpers untergebracht werden. Entsprechend lässt sich der Leitplankenabschnitt auf diese Weise vergleichsweise schmal realisieren.

Das zumindest eine Fahrwerk, insbesondere ausgebildet als Stützfahrwerk, und/ oder das zumindest eine Tragfahrwerk, kann einen Fahrantrieb, insbesondere einen Elektromotor oder einen Hydraulikmotor, vorzugsweise einen Öl- oder Wasserhydraulikmotor umfassen. Derartige Antriebe haben sich im Stand der Technik etabliert und können leicht in das beschriebene System integriert werden. Bei Einsatz eines Elektromotors kann dieser sowohl durch eine externe Stromversorgung als auch mit in der Aufnahme des Ablenkkörpers angebrachten Batterien mit Energie versorgt werden. Bei Einsatz eines Hydraulikmotors ist es einerseits denkbar, diesen extern mit Hydraulikmedium zu versorgen, andererseits kann auch innerhalb der Aufnahme des Ablenkkörpers ein Hydraulikmodul installiert sein. Ein Wasserhydraulikmotor hat dabei gegenüber einem Ölhydraulikmotor den Vorteil, dass die Umweltgefährdung, die von potentiell auslaufendem Hydraulikmedium ausgeht, minimiert ist.

Ein derartiger Leitplankenabschnitt kann zumindest 2, insbesondere 3, 4, 5, 6, 7, 8, 9 oder 10 Fahrwerke, insbesondere Stützfahrwerke und/oder Tragfahrwerke, umfassen, mit welchen der Leitplankenabschnitt verfahrbar ist, wobei die Fahrwerke bevorzugt simultan, jedoch insbesondere auch individuell, steuerbar sind. Dadurch wird deutlich, dass der beschriebene Leitplankenabschnitt auf flexible Weise den jeweiligen Anforderungen konstruktiv angepasst werden kann. Das simultane Steuern der Fahrwerke macht ein Verfahren des Leitplankenabschnittes für einen Benutzer besonders einfach. Die Steuerung der Fahrwerke kann über einen oder mehrere am Ablenkkörper angebrachte Steuereinheiten erfolgen. Allerdings ist die Steuerung der Fahrwerke auch über eine Kabel- oder Funkfernbedienung möglich. Darüber hinaus sind auch Varianten denkbar, bei denen die Fahrwerke über ein Computerprogramm, welches auf einem im Stand der Technik bekannten Mobiltelefon installiert ist, gesteuert werden. Dadurch, dass jedes Fahrwerk individuell steuerbar, und bevorzugterweise auch antreibbar, ist, ist das System beliebig erweiterbar.

Ein Leitplankenabschnitt kann zumindest 2, insbesondere 3, 4, 5, 6, 7, 8, 9 oder 10 Hebevorrichtungen umfassen. Auch in Bezug auf die Anzahl der Hebevorrichtungen kann der hier beschriebene Leitplankenabschnitt leicht konstruktiv dem jeweiligen Anwendungszweck angepasst werden.

Im Rahmen der vorliegenden Erfindung lässt sich die genaue Ausgestaltung des Leitplankenabschnittes, insbesondere die Ausführung, Anzahl und Anordnung des Fahrwerkes oder der Fahrwerke, bzw. der Hebevorrichtung oder der Hebevorrichtungen, dem jeweiligen Anwendungsfall anpassen. So können beispielsweise die Grösse und die Form des Ablenkkörpers eine wichtige Rahmendbedingungen darstellen. Andere relevante Faktoren sind die Art und Dauer des Einsatzes des Leitplankenabschnittes und/oder die Beschaffenheit der Unterlage, auf der dieser verfahren werden soll.

Ein weiterer Aspekt der vorliegenden Erfindung betrifft ein Leitplankensystem, welches mehrere stellbare Leitplankensegmente umfasst, die stirnseitig zugfest, insbesondere formschlüssig, gegebenenfalls zusätzlich auch kraftschlüssig, miteinander verbindbar sind. Zwischen zwei stellbare Leitplankensegmente ist dabei zumindest ein verfahrbares Leitplankensegment, insbesondere ein Leitplankenabschnitt wie oben beschrieben einsetzbar. Damit sind die stellbaren Leitplankensysteme abhebbar und verfahrbar. Ein derartiges Leitplankensystem bietet den Vorteil, dass es überaus flexibel, insbesondere auf Hochleistungsstrassen, bevorzugt im Bereich von Baustellen, einsetzbar ist. Es bietet vielseitige Möglichkeiten die Verkehrsführung schnell den jeweiligen Erfordernissen anzupassen und bietet dennoch im Falle eines Anpralls eines Fahrzeuges einen sehr hohen Grad an Sicherheit.

Bei einem derartigen Leitplankensystem kann die Länge der stellbaren Leitplankensegmente 5 bis 20 m, vorzugsweise 8 bis 16 m, bevorzugterweise 10 bis 14 m betragen. Leitplankensegmente mit derartigen Längen haben sich für mobile Leitplankensysteme bewährt. Derartige Segmente lassen sich noch leicht mit einem Lastwagen transportieren und bieten dennoch eine ausreichende Effizienz im Hinblick auf ihre Stückzahl.

Die Vorliegende Erfindung betrifft ausserdem eine Strassenweiche mit zumindest einer verstellbaren Zunge, insbesondere zwei verstellbaren Zungen, jeweils umfassend zumindest einen oben beschrieben Leitplankenabschnitt. Mit einer derartigen Strassenweiche kann beispielsweise ein Wechsel der Verkehrsführung einer Hochleistungsstrasse von vier auf drei Spuren erzielt werden.

Bei einer derartigen Strassenweiche kann die zumindest eine Zunge um eine im Wesentlichen vertikal ausgerichtete Achse in horizontaler Richtung schwenkbar gelagert sein. Allerdings kann die zumindest eine Zunge auch in horizontaler Richtung flexibel, insbesondere durch die flexible Verbindung einzelner Leitplankenabschnitte, welche stirnseitig zugfest, insbesondere formschlüssig, gegebenenfalls zusätzlich auch kraftschlüssig, miteinander verbindbar sind, ausgestaltet sein. Gerade eine flexible Ausgestaltung der Zune oder Zungen bietet den Vorteil, dass ein knick in der Leitplanke vermieden wird. Dadurch kann die Gefährdung eines Fahrzeugs im Falle eines Anpralls deutlich vermindert werden.

Sowohl bei dem oben beschriebenen Leitplankensystem als auch bei der Strassenweiche ist es vorteilhaft, wenn mehrere Fahrwerke sequentiell oder simultan, jedoch jedenfalls individuell, steuerbar sind. Wie im Folgenden noch näher erläutert wird, lässt sich dadurch der Spurverlauf beim Verfahren der Leitplankenabschnitte gezielt definieren.
Die vorliegende Erfindung betrifft darüber hinaus ein Verfahren zum Versetzen eines Leitplankenabschnittes, insbesondere eines Leitplankenabschnittes wie oben beschrieben, umfassend die Schritte:
i. Bewegen, insbesondere Ausfahren von zumindest einem Fahrwerk von einer Bereitschaftsposition in eine Verfahrposition;
ii. Verfahren des Leitplankenabschnittes auf einer Unterlage, insbesondere auf einem Strassenabschnitt, mit dem zumindest einen Fahrwerk;
iii. Bewegen, insbesondere Einfahren des zumindest einen Fahrwerks von einer Verfahrposition in eine Bereitschaftsposition.

Zum Bewegen des zumindest einen Fahrwerks in die Bereitschaftsposition oder die Verfahrposition wird der Leitplankenabschnitt jeweils von einer Hebevorrichtung, vorzugsweise umfassend einen Druckmittelzylinder, bevorzugterweise einen Öl- oder Wasserhydraulikzylinder, von der Unterlage angehoben und danach wieder abgesenkt.

Optional kann vor oder während Schritt ii. ist die Fahrrichtung des zumindest einen Fahrwerks wählbar, vorzugsweise steuerbar, insbesondere durch Schwenken oder Drehen um eine vertikal ausgerichtete Hochachse (H). Gegebenenfalls kann der Leitplankenabschnitt zum Wählen, vorzugsweise Steuern, der Fahrrichtung von der Hebevorrichtung von der Unterlage angehoben und danach wieder abgesenkt werden.

Weitere Vorteile und Einzelmerkmale der Erfindung ergeben sich aus der nachfolgenden Beschreibung eines Ausführungsbeispiels und aus den Zeichnungen.

Es zeigen schematisch:
- Figur 1:: Perspektivische Darstellung eines erfindungsgemässen Leitplankenabschnittes mit zumindest einem Fahrwerk in Bereitschaftsposition und gegebenenfalls einer Hebevorrichtung eingezogen;
- Figur 2:: Perspektivische Darstellung eines erfindungsgemässen Leitplankenabschnittes mit ausgefahrener Hebevorrichtung;
- Figur 3:: Darstellung gemäss Figur 2, jedoch vorderer Schenkel des Ablenkkörpers ausgeblendet;
- Figur 4:: Darstellung gemäss Figur 3, jedoch zusätzlich mit der Hebevorrichtung in Verfahrposition;
- Figur 5:: Darstellung gemäss Figur 4, jedoch mit der Hebevorrichtung eingezogen;
- Figur 6:: Darstellung gemäss Figur 4, jedoch mit dem Fahrwerk um 90 Grad geschwenkt;
- Figur 7:: Darstellung gemäss Figur 6, jedoch mit der Hebevorrichtung eingezogen;
- Figur 8:: Darstellung gemäss Figur 7, jedoch mit dem Fahrwerk um 45 Grad geschwenkt;
- Figur 9:: Perspektivische Darstellung eines weiteren Ausführungsbeispiels eines erfindungsgemässen Leitplankenabschnittes mit zwei Fahrwerken und zwei Hebevorrichtungen, mit vorderem Schenkel des Ablenckörpers ausgeblendet;
- Figur 10:: Darstellung gemäss Figur 9, jedoch mit den Fahrwerken mit Fahrrichtung in Längsrichtung des Leitplankenabschnittes;
- Figur 11:: Perspektivische Einzeldarstellung eines Fahrwerks eines erfindungsgemässen Leitplankenabschnittes in der Bereitschaftsposition;
- Figur 12:: Perspektivische Darstellung eines Fahrwerks gemäss Figur 11, jedoch Verfahrposition;
- Figur 13:: Perspektivische Einzeldarstellung einer Hebevorrichtung eines erfindungsgemässen Leitplankenabschnittes in eingezogenem Zustand;
- Figur 14:: Perspektivische Einzeldarstellung einer Hebevorrichtung gemäss Figur 13, jedoch in ausgefahrenem Zustand;
- Figur 15:: Perspektivische Darstellung eines weiteren alternativen Ausführungsbeispiels eines erfindungsgemässen Leitplankenabschnittes mit Fahrwerk und Hebevorrichtung eingefahren und vorderem Schenkel des Ablenkkörpers ausgeblendet;
- Figur 16:: Darstellung gemäss Figur 15, mit Hebevorrichtung ausgefahren;
- Figur 17:: Darstellung gemäss Figur 16, zusätzlich mit Fahrwerk ausgefahren;
- Figur 18:: Darstellung gemäss Figur 17, mit Hebevorrichtung wieder eingefahren;
- Figur 19:: Perspektivische Darstellung eines weiteren alternativen Ausführungsbeispiels eines erfindungsgemässen Leitplankenabschnittes mit Stützfahrwerk, Tragfahrwerk und Hebevorrichtung eingefahren und vorderem Schenkel des Ablenkkörpers ausgeblendet;
- Figur 20:: Darstellung gemäss Figur 19, mit Hebevorrichtung ausgefahren;
- Figur 21:: Darstellung gemäss Figur 20, zusätzlich mit Stützfahrwerk und Tragfahrwerk ausgefahren;
- Figur 22:: Darstellung gemäss Figur 21, mit Hebevorrichtung wieder eingefahren;
- Figur 23:: Darstellung einer erfindungsgemässen strassenweiche in einem ersten Zustand;
- Figur 24:: Darstellung einer erfindungsgemässen strassenweiche in einem zweiten Zustand.

Wie aus Figur 1 hervorgeht, umfasst ein erfindungsgemässer Leitplankenabschnitt 1 einen Ablenkkörper 2, der sich aus zwei Schenkeln 14 und 14' zusammensetzt. Die nahezu vertikal verlaufenden Schenkel 14 und 14' laufen an ihren unteren Enden in die im Wesentlichen horizontal verlaufenden Endabschnitte 15 und 15' über, welche eine Auflage für den Leitplankenabschnitt 1 bilden. Auf den Ablenkkörper 2 ist ein oberes Abschlussprofil 18 aufgesetzt.

Sowohl der Ablenkkörper 2 als auch das Abschlussprofil 18 sind aus feuerverzinktem Stahl gefertigt. Dabei handelt es sich um ein Material, welches vergleichsweise preisgünstig ist und dennoch eine überaus hohe mechanische Stabilität bietet. Darüber hinaus ist feuerverzinkter Stahl langanhaltend korrosionsresistent und lässt sich am Ende der Lebensdauer des Leitplankenabschnittes umweltfreundlich recyclieren.

In den Endbereichen des Leitplankenabschnittes 1 sind die Einhakelemente 17, 17' und 17" angebracht. Diese erlauben auf einfache und effiziente Weise eine stabile zugfeste Verbindung zwischen aufeinanderfolgenden Leitplankenabschnitten 1 bzw. Leitplankensegmenten 13 einer Leitplanke herzustellen. Der Leitplankenabschnitt 1 weist darüber hinaus in den im Wesentlichen horizontal verlaufenden Endabschnitten 15 und 15' der Schenkel 14 und 14' des Ablenkkörpers Schraubenlöcher 16, 16' und 16" auf. Durch diese benachbarten Schraubenlöcher 16, 16' und 16" lassen sich benachbarte Leitplankenabschnitte 1 zusätzlich miteinander verschrauben. Die Verschraubung der Leitplankenabschnitte 1 garantiert zusätzlich eine sichere Verbindung derselben, selbst wenn diese durch einen Anprall eines Fahrzeugs angehoben würden.

Im Falle des vorliegenden Ausführungsbeispiels unterscheidet sich ein erfindungsgemässer Leitplankenabschnitt 1 rein äusserlich nur geringfügig von einem im Stand der Technik bekannten stellbaren Leitplankensegment.

Wie aus Figur 2 ersichtlich ist, kann der erfindungsgemässe Leitplankenabschnitt 1 durch Ausfahren der Hebevorrichtung 6 aus der durch den Ablenkkörper 2 gebildeten Aufnahme 4 von einer Unterlage 5 angehoben werden.

Figur 3 zeigt eine der Figur 2 entsprechende Abbildung, jedoch mit dem vorderen Schenkel 14 des Ablenkkörpers 2 ausgeblendet. Entsprechend ist in der besagten Abbildung deutlich zu erkennen, dass im Inneren der Aufnahme 4 ein Fahrwerk 3 und die Hebevorrichtung 6 angeordnet sind. Darüber hinaus können im Inneren der Aufnahme 4 noch weitere Komponenten des erfindungsgemässen Leitplankenabschnittes 1 angeordnet sein, die in der vorliegenden Darstellung nicht gezeigt sind, wie beispielsweise ein Hydraulikmodul 26 oder Batterien zur Versorgung des Systems mit Energie.

In Figur 4 ist zusätzlich zur Hebevorrichtung 6 auch das Fahrwerk 3 von seiner Bereitschaftsposition in der Aufnahme 4 in seine Verfahrposition ausgefahren. Das Fahrwerk 3 kann derart ausgestaltet sein, dass es selbst unter voller Belastung mit dem Gewicht des Leitplankenabschnittes 1 und gegebenenfalls weiteren damit verbundenen stellbaren Leitplankensegmenten 13 steuerbar ist. Dann kann die Hebevorrichtung 6 zum Steuern der Fahrrichtung des Fahrwerks 3 in die Aufnahme 4 des Ablenkkörpers 2 eingezogen werden, wie es in Figur 5 gezeigt ist.

Allerdings kann das Fahrwerk 3 auch derart ausgelegt sein, dass es unter Last nicht steuerbar ist. Dann kann das Fahrwerk 3 mit der Hebevorrichtung 6 in ausgefahrenem Zustand in seiner Verfahrposition leicht von der Unterlage angehoben und darauf wie im vorliegenden Ausführungsbeispiel um eine vertikal ausgerichtete Hochachse gedreht bzw. geschwenkt werden. So ist das Fahrwerk in Figur 6 beispielsweise um 90 Grad geschwenkt. Entsprechend kann der Leitplankenabschnitt 1, wie in Figur 7 gezeigt, mit eingefahrener Hebevorrichtung 6 entlang seiner Längsrichtung verfahren werden.

In Figur 8 ist eine der Figur 7 entsprechende Situation gezeigt, jedoch ist das Fahrwerk 3 hier nur um 45 Grad geschwenkt. Damit kann der Leitplankenabschnitt 1 in einer Richtung, welche zwischen seiner Quer- und Längsrichtung liegt mit dem Fahrwerk 3 verfahren werden.

Die Figuren 9 und 10 zeigen ein alternatives Ausführungsbeispiel eines erfindungsgemässen Leitplankenabschnittes 1 mit jeweils zwei Fahrwerken 3 und 3' und zwei Hebevorrichtungen 6 und 6'. Die beiden Fahrwerke 3 und 3' sind dabei wahlweise simultan, jedenfalls aber individuell steuerbar. Figur 9 zeigt die beiden Fahrwerke 3 und 3' mit ihrer Fahrrichtung quer zur Längsrichtung des Leitplankenabschnittes 1 ausgerichtet, während die Figur 10 die beiden Fahrwerke 3 und 3' mit ihrer Fahrrichtung in Längsrichtung des Leitplankenabschnittes ausgerichtet zeigt.

In Figur 11 sind Einzelheiten des Fahrwerkes 3 in Bereitschaftsposition ersichtlich. Das Fahrwerk 3 umfasst einen Hebe- und Drehzylinder 19, mit welchem es von seiner Bereitschaftsposition in der Aufnahme 4 des Ablenkkörpers 2 in die Verfahrposition ausgefahren werden kann. Das Fahrwerk 3 umfasst einen Grundkörper 20, an welchem jeweils Paarweise die Schwingen 7 und 7' angebracht sind. An den freien Enden 8 und 8' der Schwingen 7 und 7' sind die Rollen 9 und 9' angeordnet. In der vorliegenden Abbildung ist das Fahrwerk 3 ohne Raupen 10 gezeigt, so dass das Zahnprofil auf den Rollen 9 gut sichtbar ist. Die Schwingen 7' weisen jeweils einen über die Achse A hinausragenden Finger 11 auf, welcher, wenn sich das Fahrwerk in seiner Bereitschaftsposition befindet, die Spannung der Raupe 10 aufrechterhält. Das Fahrwerk 3 ist über die Hydraulikmotoren 12 angetrieben, wobei für jedes Schwingenpaar 7 und 7' mit einer Raupe 10 (hier nicht abgebildet) ein separater Hydraulikmotor 12 vorhanden ist.

In Figur 12 sind nähere Einzelheiten zu dem in Figur 11 gezeigten Fahrwerk, jedoch in seiner Verfahrposition, näher ersichtlich. Die Schwingen 7 und 7' sind jeweils auseinandergeschwenkt und schliessen einen Winkel von 180 Grad ein. Das Fahrwerk 3 ist damit auf der Unterlage 5 verfahrbar. Die Motoren 12 können ausschliesslich gleichsinnig betreibbar sein, sodass sie lediglich zum Antrieb des Fahrwerks dienen. Die Steuerung des Fahrwerks wird dann durch den Hebe- und Drehzylinder 19 bewerkstelligt, welcher das Fahrwerk 3 nicht nur anheben und absenken, sondern auch mit einem separatem Schwenkantrieb um eine vertikal ausgerichtete Hochachse schwenken bzw. drehen kann. Allerdings kann beim Hebe- und Drehzylinder 19 auch auf einen Schwenkabtrieb verzichtet werden. Die Steuerung des Fahrwerks erfolgt dann, durch gegen gerichteten oder einseitigen Betrieb der Hydraulikmotoren 12.

Durch die Figuren 13 und 14 sind nähere Einzelheiten zur Hebevorrichtung 6 eines erfindungsgemässen Leitplankenabschnittes 1 ersichtlich. Die Hebevorrichtung 6 wird über die Montageplatte 22 mit dem Ablenkkörper 2 verbunden. An der Montageplatte 22 ist bei der vorliegenden Ausführung ein Hydraulikzylinder 21 angebracht. Der Hydraulikzylinder 21 wirkt auf die Auflageplatte 24, mit welcher der Leitplankenabschnitt 1 von seiner Unterlage angehoben werden kann. Um ein Verdrehen von Hydraulikzylinder 21 und Auflageplatte 24 während dem Anheben und Absenken zu verhindern, ist die Auflageplatte 24 über zwei Führungsstangen 25 und 25' geführt. Um eine zuverlässige Führung zu gewährleisten, ist neben der Montageplatte 22 zusätzlich eine Führungsplatte 23 am gegenüberliegenden Ende des Hydraulikzylinders 21 angebracht. Figur 13 zeigt die Hebevorrichtung 6 in eingefahrenem Zustand, Figur 14 im ausgefahrenen Zustand.

Die Figuren 15 bis 18 zeigen ein weiteres alternatives Ausführungsbeispiel eines erfindungsgemässen Leitplankenabschnittes 1. Dessen Ablenkkörper 2 (nicht komplett gezeigt) ähnelt hinsichtlich seines Aufbaus dem oben beschriebenen. In den gezeigten Darstellungen ist der vordere Schenkel 14 weggelassen und lediglich der hintere Schenkel 14' sowie der im Wesentlichen horizontal verlaufende Endabschnitt 15' ersichtlich. In der durch den Ablenkkörper 2 gebildeten Aufnahme 4 des Leitplankenabschnittes 1 sind ebenfalls ein Fahrwerk 3 und eine Hebevorrichtung 6 angeordnet. Zudem ist in der Aufnahme 4 ein Hydraulikmodul 26 untergebracht.

Wie aus Figur 16 ersichtlich ist, erfolgt das Anheben des Leitplankenabschnittes 1 von einer Unterlage 5 durch Ausfahren der Hebevorrichtung 6 auf zu den vorgängig diskutierten Ausführungsbeispielen analoge Weise.

In Figur 17 ist zusätzlich zur Hebevorrichtung 6 auch das Fahrwerk 3 von der Bereitschaftsposition in der Verfahrposition ausgefahren. Das der Grundkörper 20 des Fahrwerkes 3 ist hierzu in durch die Führungsprofile 29, 29' geführt. Für das Ausfahren zieht ein verschiebbar gelagerter Hydraulikzylinder 21' die auf den Grundkörper 20 wirkenden Schenkel 30, 30' gleichförmig zusammen, wodurch das Fahrwerk 3 aus der Aufnahme 4 ausgefahren wird. Durch diese Ausgestaltung kann insbesondere die Gesamthöhe der Fahrwerkskonstruktion in eingefahrenem Zustand (Figuren 15 und 16) minimiert werden, was für den Einbau des Fahrwerks 3 in bereits auf dem Markt etablierte Leitplankensysteme von Bedeutung ist.

In Figur 18 ist die Hebevorrichtung 6 wieder eingefahren. Der Leitplankenabschnitt 1 ruht nun aus dem Fahrwerk 3. Unter anderem ist zu erkennen, dass das Fahrwerk 3 ein Paar von Schwingen 7, 7' aufweist, welche gegenseitig versetzt am Grundkörper 20 angeordnet sind. An den Schwingen 7, 7' sind beidseitig Rollen 9, 9' angebracht (zur besseren Übersicht nur teilweise mit Bezugszeichen versehen). Ein Teil dieser Rollen 9, 9' ist vom Fahrantrieb 12, welcher hier auch als Hydraulikmotor ausgebildet ist, angetrieben. Der Antriebsstrang wird durch die Ketten 31, 31' und die Schwenkachse 32 gebildet.

Die Figuren 19 bis 22 zeigen ein weiteres alternatives Ausführungsbeispiel eines erfindungsgemässen Leitplankenabschnittes 1. Bei diesem ist das Fahrwerk als Stützfahrwerk 27 ausgeführt. Zusätzlich ist ein Tragfahrwerk 28 vorhanden. In Figur 19 sind sowohl das Stützfahrwerk 27 als auch das Tragfahrwerk 28 in die Aufnahme 4 des Leitplankenabschnittes 1 eingefahren. Das Stützfahrwerk 28 ist hierzu mit seiner Fahrrichtung in Längsrichtung des Leitplankenabschnittes gedreht. Dadurch kann es problemlos in der Aufnahme 4 untergebracht werden. Das Stützfahrwerk 28 weist mehrere Rollen 9, 9' auf, die in Fahrrichtung hintereinander angeordnet sind. Auch das Tragfahrwerk 28 weist eine Mehrzahl von Rollen 9" (nur teilweise mit Bezugszeichen versehen) auf. Im Gegensatz zum Stützfahrwerk 27 sind diese jedoch koaxial angeordnet.

In Figur 20 ist der Leitplankenabschnitt 1 von der Unterlage 5 angehoben. Wies erfolgt analog zu den vorgängig diskutierten Ausführungsbeispielen mit der Hebevorrichtung 6. Darauf können das Stützfahrwerk 27 und das Tragfahrwerk 28 ausgefahren werden, wie es der Figur 21 zu entnehmen ist. Dies erfolgt durch Betätigung des Hydraulikzylinders 21", der auf den Fahrwerksrahmen 33 des Tragfahrwerkes 28 wirkt. Das Stützfahrwerk 27 ist über den Fahrwerksrahmen 33 mit dem Tragfahrwerk 28 mechanisch gekoppelt. Durch eine Kulissenführung ist beim Ausfahren des Stützfahrwerkes 27 eine gleichzeitige Rotation desselben erzielbar.

In Figur 22 ist die Hebevorrichtung 6 wieder in die Aufnahme 4 eingefahren. Der Leitplankenabschnitt 1 ruht somit im Wesentlichen auf dem Tragfahrwerk 28, wobei das Stützfahrwerk 27 eine Stützfunktion wahrnimmt und ein Umkippen desselben verhindert. Der Leitplankenabschnitt 1 ist über den Fahrantrieb 12 verfahrbar. Dieser ist über der Kette 31 mit der Achse 35 des Tragfahrwerkes 28 gekoppelt.

In den Figuren 23 und 24 ist die Anwendung einer erfindungsgemässen Strassenweiche 36 beispielhaft erläutert. Ausgangslage ist eine vierspurige Autobahn mit den Spuren A, B, C und D. Die Spuren C und D müssen, beispielsweise wegen einer Sanierung gesperrt werden. Der Verkehr soll hierzu auf den Spuren A', B' und einer weiteren Spur E dreispurig umgeleitet werden. Ausgangslage ist die Figur 23. Hier wird der Verkehr in einer ersten Richtung auf den Spuren A und B geführt, die durch die Strassenweiche 36 in die Spuren A` und E übergehen. In einer zweiten Richtung wird der Verkehr im dreispurigen Abschnitt lediglich auf der Spur B' geführt. Diese geht in die Spur D über, während die die Spur C im Bereich der Strassenweiche gesperrt ist. Allerdings kann der Verkehr auf den Spuren C und D nach der Strassenweiche wieder zweispurig geführt werden.

Die Figur 24 zeigt die Strassenweiche 36, nachdem diese umgestellt wurde. Die Zungen 37, 37` (hier als dicke Linien dargestellt) sind hierzu jeweils mit mehreren verfahrbaren Leitplankenabschnitten 1 wie oben beschrieben ausgestattet. Die 37, 37' Zungen sind in horizontaler Richtung flexibel ausgestaltet. Durch separate Ansteuerung der einzelnen Fahrwerke 3 lässt sich ihre Biegung damit dem Spurverlauf ideal anpassen, bzw. genau definieren. Die Spur A geht nun in die Spur E über. Die Spur B ist im Bereich der Strassenweise 36 gesperrt. Die spuren C und D gehen in die Spuren A' und B' über. Mit der gezeigte Strassenweiche kann der Verkehr damit wahlweise in der ersten oder in der zweiten Richtung zwei- bzw. einspurig geführt werden.

Um die Sicherheit der Strassenweiche im Falle eines Fahrzeuganpralls zu erhöhen, können die enden 38, 38' der Zungen 37, 37' lösbar stirnseitig zugfest, insbesondere formschlüssig, gegebenenfalls zusätzlich auch kraftschlüssig mit der weiteren festen Leitplankenkonstruktion verbindbar sein.

## Patentansprüche

1. Leitplankenabschnitt (1) umfassend einen sich insbesondere in eine Längsrichtung erstreckenden Ablenkkörper (2) mit zumindest einem zwischen einer Bereitschaftsposition und einer Verfahrposition beweglichen Fahrwerk (3), wobei das zumindest eine Fahrwerk (3) in der Bereitschaftsposition in eine Aufnahme (4) des Ablenkkörpers (2) eingefahren und in der Verfahrposition derart aus der Aufnahme (4) ausgefahren ist, dass der Leitplankenabschnitt (1) auf einer Unterlage (5), insbesondere einem Strassenabschnitt, verfahrbar ist, **dadurch gekennzeichnet, dass** der Leitplankenabschnitt (1) zusätzlich eine Hebevorrichtung (6), insbesondere umfassend einen Druckmittelzylinder, vorzugsweise einen Hydraulikzylinder, bevorzugterweise einen Öl- oder Wasserhydraulikzylinder, umfasst, mit welcher der Leitplankenabschnitt (1) zum Ausfahren und Einfahren des Fahrwerks (3) von der Unterlage (5) anhebbar ist und somit vermieden werden kann, dass das Gewicht des Leitplankenabschnitts (1) während dem Ausfahren und Einfahren des Fahrwerks (3) auf dieses wirkt.

2. Leitplankenabschnitt (1) nach Anspruch 1, **dadurch gekennzeichnet, dass** das zumindest eine Fahrwerk (3), insbesondere individuell, schwenkbar oder drehbar gelagert ist.

3. Leitplankenabschnitt (1) nach Anspruch 2, **dadurch gekennzeichnet, dass** das zumindest eine Fahrwerk (3) um eine insbesondere vertikal ausgerichtete Hochachse schwenkbar oder drehbar gelagert ist.

4. Leitplankenabschnitt (1) nach Anspruch 3, **dadurch gekennzeichnet, dass** das Fahrwerk (3) mit Fahrrichtung in Längsrichtung des Leitplankenabschnittes (1) in die Bereitschaftsposition einfahrbar ist und in der Verfahrposition eine Fahrrichtung in Querrichtung des Leitplankenabschnittes (1) einstellbar ist.

5. Leitplankenabschnitt (1) nach Anspruch 4, **dadurch gekennzeichnet, dass** das Fahrwerk (3) zumindest zwei in Fahrrichtung hintereinander angeordnete Rollen aufweist, wobei der Achsabstand der zumindest zwei Rollen wenigstens in der Verfahrposition grösser ist als die maximale Querschnittsbreite der Aufnahme (4).

6. Leitplankenabschnitt (1) nach einem der Ansprüche 2 bis 5, **dadurch gekennzeichnet, dass** das Fahrwerk, insbesondere über eine Kulissenführung, während dem Einfahren und/oder Ausfahren gleichzeitig schwenkbar oder drehbar ist.

7. Leitplankenabschnitt (1) nach einem der Ansprüche 1 bis 6, **dadurch gekennzeichnet, dass** das zumindest eine Fahrwerk als Stützfahrwerk ausgebildet ist und der Leitplankenabschnitt (1) zusätzlich zumindest ein Tragfahrwerk umfasst, welches in eine Bereitschaftsposition in der Aufnahme (4) des Ablenkkörpers (3) einfahrbar und in eine Verfahrposition ausserhalb der Aufnahme (4) des Ablenkkörpers (3) ausfahrbar ist.

8. Leitplankenabschnitt (1) nach Anspruch 7, **dadurch gekennzeichnet, dass** das zumindest eine Tragfahrwerk zumindest zwei koaxial angeordnete Rollen mit einer Fahrrichtung in Querrichtung des Leitplankenabschnittes (1) ausweist.

9. Leitplankenabschnitt (1) nach einem der Ansprüche 7 oder 8, **dadurch gekennzeichnet, dass** das Stützfahrwerk und das Tragfahrwerk zum Ein- und/oder Ausfahren mechanisch miteinander gekoppelt sind.

10. Leitplankensystem umfassend mehrere stellbare Leitplankensegmente (13, 13'), welche stirnseitig zugfest, insbesondere formschlüssig, gegebenenfalls zusätzlich auch kraftschlüssig, miteinander verbindbar sind, **dadurch gekennzeichnet, dass** zwischen zwei stellbare Leitplankensegmente (13, 13'), zumindest ein verfahrbarer Leitplankenabschnitt (1) nach einem der Ansprüche 1 bis 9, einsetzbar ist, womit die stellbaren Leitplankensegmente (13, 13') anhebbar und verfahrbar sind.

11. Strassenweiche mit zumindest einer verstellbaren Zunge, insbesondere zwei verstellbaren Zungen, jeweils umfassend zumindest einen Leitplankenabschnitt (1) nach einem der Ansprüche 1 bis 9.

12. Strassenweiche nach Anspruch 11, **dadurch gekennzeichnet, dass** die zumindest eine Zunge um eine im Wesentlichen vertikal ausgerichtete Achse in horizontaler Richtung schwenkbar gelagert ist.

13. Strassenweiche nach einem der Ansprüche 11 oder 12, **dadurch gekennzeichnet, dass** die zumindest eine Zunge in horizontaler Richtung flexibel, insbesondere durch die flexible Verbindung einzelner Leitplankenabschnitte, welche stirnseitig zugfest, insbesondere formschlüssig, gegebenenfalls zusätzlich auch kraftschlüssig, miteinander verbindbar sind, ausgestaltet ist.

14. Leitplankensystem nach Anspruch 10 oder Strassenweiche nach einem der Ansprüche 11 bis 13, **dadurch gekennzeichnet, dass** mehrere Fahrwerke sequentiell oder simultan, jedoch jedenfalls individuell, steuerbar sind.

15. Verfahren zum Versetzen eines Leitplankenabschnittes (1), insbesondere eines Leitplankenabschnittes (1) nach einem der Ansprüche 1 bis 9, umfassend die Schritte:
i. Bewegen, insbesondere Ausfahren, von zumindest einem Fahrwerk (3) von einer Bereitschaftsposition in eine Verfahrposition;
ii. Verfahren des Leitplankenabschnittes auf einer Unterlage (5), insbesondere auf einem Strassenabschnitt, mit dem zumindest einen Fahrwerk (3);
iii. Bewegen, insbesondere Einfahren, des zumindest einen Fahrwerks (3) von einer Verfahrposition in eine Bereitschaftsposition,
**dadurch gekennzeichnet, dass** der Leitplankenabschnitt (1) zum Bewegen des zumindest einen Fahrwerks (3) in die Bereitschaftsposition oder in die Verfahrposition jeweils von einer zusätzlich zum Fahrwerk (3) vorhandenen Hebevorrichtung (6), vorzugsweise umfassend einen Druckmittelzylinder, bevorzugterweise einen Öl- oder Wasserhydraulikzylinder, von der Unterlage angehoben und danach wieder abgesenkt wird und somit vermieden werden kann, dass das Gewicht des Leitplankenabschnitts (1) während dem Ausfahren und Einfahren des Fahrwerks (3) auf dieses wirkt.

## Claims

1. A crash barrier section (1) comprising a deflector body (2) extending in particular in a longitudinal direction and having at least one chassis (3) movable between a standby position and a travelling position, wherein the at least one chassis (3) is retracted into a receptacle (4) of the deflector body (2) in the standby position and is extended from the receptacle (4) in the travelling position in such a way that the crash barrier section (1) can be moved on a support (5), in particular a road section, **characterised in that** the crash barrier section (1) additionally comprises a lifting device (6), in particular comprising a pressure medium cylinder, preferably a hydraulic cylinder, preferably an oil or water hydraulic cylinder, with which the crash barrier section (1) can be lifted from the support (5) for extending and retracting the chassis (3) and thus it can be avoided that the weight of the crash barrier section (1) acts on the chassis (3) during its extension and retraction.

2. Crash barrier section (1) according to claim 1, **characterised in that** the at least one chassis (3) is mounted, in particular individually, pivotably or rotatably.

3. Crash barrier section (1) according to claim 2, **characterised in that** the at least one chassis (3) is mounted so as to be pivotable or rotatable about a height axis, in particular a vertically aligned vertical axis.

4. Crash barrier section (1) according to claim 3, **characterised in that** the chassis (3) can be moved into the ready position with the direction of travel in the longitudinal direction of the crash barrier section (1) and in the travel position a direction of travel in the transverse direction of the crash barrier section (1) can be set.

5. Crash barrier section (1) according to claim 4, **characterised in that** the chassis (3) has at least two rollers arranged one behind the other in the direction of travel, the center distance of the at least two rollers being greater than the maximum cross-sectional width of the receptacle (4) at least in the travel position.

6. Crash barrier section (1) according to one of the claims 2 to 5, **characterised in that** the chassis, in particular via a link guide, can be pivoted or rotated simultaneously during retraction and/or extension.

7. Crash barrier section (1) according to one of the claims 1 to 6, **characterised in that** the at least one chassis is designed as a supporting chassis and the crash barrier section (1) additionally comprises at least one carrying chassis which can be retracted into a ready position in the receptacle (4) of the deflection body (3) and extended into a travel position outside the receptacle (4) of the deflection body (3).

8. Crash barrier section (1) according to claim 7, **characterised in that** the at least one support chassis has at least two coaxially arranged rollers with a direction of travel in the transverse direction of the crash barrier section (1) .

9. Crash barrier section (1) according to one of claims 7 or 8, **characterised in that** the supporting chassis and the carrying chassis are mechanically coupled to one another for retraction and/or extension.

10. Crash barrier system comprising a plurality of adjustable crash barrier sections (13, 13') which can be connected to one another at the end faces in a tension-proof manner, in particular in a form-fitting manner, if appropriate also in a force-fit manner, **characterized in that** at least one movable crash barrier section (1) according to one of claims 1 to 9 can be inserted between two adjustable crash barrier segments (13, 13'), whereby the adjustable crash barrier segments (13, 13') can be raised and moved.

11. Road switch with at least one adjustable switch tongue, in particular two adjustable switch tongues, each comprising at least one crash barrier section (1) according to one of claims 1 to 9.

12. Road switch according to claim 11, **characterised in that** the at least one switch tongue is mounted so as to be pivotable in the horizontal direction about a substantially vertically oriented axis.

13. Road switch according to one of claims 11 or 12, **characterised in that** the at least one tongue is designed to be flexible in the horizontal direction, in particular by the flexible connection of individual crash barrier sections, which can be connected to one another at the end faces in a tension-resistant manner, in particular in a form-fit manner, and if necessary also in a force-fit manner.

14. Crash barrier system according to claim 10 or road switch according to one of claims 11 to 13, **characterised in that** several chassis can be controlled sequentially or simultaneously, but in any case individually.

15. Method for displacing a crash barrier section (1), in particular a crash barrier section (1) according to one of claims 1 to 9, comprising the steps:
i. Moving, in particular extending, at least one chassis (3) from a standby position into a travelling position;
ii. Shifting the crash barrier section on a base (5), in particular on a road section, with the at least one chassis (3) ;
iii. Moving, in particular retracting, the at least one undercarriage (3) from a travelling position into a stand-by position,
**characterised in that** the crash barrier section (1) for moving the at least one undercarriage (3) into the ready position or into the travel position is raised from the base by a lifting device (6), preferably comprising a pressure medium cylinder, preferably an oil or water hydraulic cylinder, provided in addition to the chassis (3), and is then lowered again and thus it can be avoided that the weight of the guard rail section (1) acts on the undercarriage (3) during its extension and retraction.

## Revendications

1. Section de glissière de sécurité (1) comprenant un corps de déviation (2) s'étendant en particulier dans une direction longitudinale et comportant au moins un châssis (3) mobile entre une position d'attente et une position de déplacement, dans laquelle le au moins un châssis (3) est rétracté dans un réceptacle(4) du corps de déviation (2) dans la position d'attente et est sorti du réceptacle (4) dans la position de déplacement de telle sorte que la section de glissière de sécurité (1) peut être déplacée sur un support (5), en particulier une section de route, **caractérisé en ce que** la section de barrière de sécurité (1) comprend en outre un dispositif de levage (6), comprenant en particulier un cylindre à fluide sous pression, de préférence un cylindre hydraulique, de préférence un cylindre hydraulique à huile ou à eau, avec lequel la section de glissière de sécurité (1) peut être soulevée du support (5) pour l'extension et la rétraction du châssis (3) et ainsi il peut être évité que le poids de la section de glissière de sécurité (1) agisse sur le châssis (3) pendant son extension et sa rétraction.

2. Section de glissière de sécurité (1) selon la revendication 1, **caractérisée en ce que** le au moins un châssis (3) est monté, en particulier individuellement, de manière pivotante ou rotative.

3. Section de glissière de sécurité (1) selon la revendication 2, **caractérisée en ce que** le au moins un châssis (3) est monté de manière à pouvoir pivoter ou tourner autour d'un axe de hauteur, en particulier d'un axe de hauteur aligné verticalement.

4. Section de glissière de sécurité (1) selon la revendication 3, **caractérisée en ce que** le châssis (3) peut être déplacé en position d'attente avec le sens de déplacement dans la direction longitudinale de la section de glissière de sécurité (1) et en position de déplacement, un sens de déplacement dans la direction transversale de la section de glissière de sécurité (1) peut être réglé.

5. Section de glissière de sécurité (1) selon la revendication 4, **caractérisée en ce que** le châssis (3) présente au moins deux rouleaux disposés l'un derrière l'autre dans le sens de la marche, l'entraxe des broches des au moins deux rouleaux étant supérieur à la largeur maximale de la section transversale du réceptacle (4) au moins en position de marche.

6. Section de glissière de sécurité (1) selon l'une des revendications 2 à 5, **caractérisée en ce que** le châssis, en particulier par l'intermédiaire d'un guidage coulissant, peut être pivoté ou tourné simultanément lors de la rétraction et/ou de l'extension.

7. Section de glissière de sécurité (1) selon l'une des revendications 1 à 6, **caractérisée en ce que** le au moins un châssis est conçu comme un châssis de support et la section de glissière de sécurité (1) comprend en outre au moins un châssis porteur qui peut être rentré dans une position de disponibilité dans le réceptacle (4) du corps de déviation (3) et sorti dans une position de déplacement à l'extérieur du réceptacle (4) du corps de déviation (3).

8. Section de glissière de sécurité (1) selon la revendication 7, **caractérisée en ce que** le châssis de support, au nombre d'au moins un, présente au moins deux rouleaux disposés coaxialement avec un sens de déplacement dans la direction transversale de la section de glissière de sécurité (1).

9. Section de glissière de sécurité (1) selon l'une des revendications 7 ou 8, **caractérisée en ce que** le châssis de support et le châssis porteur sont couplés mécaniquement l'un à l'autre pour la rétraction et/ou l'extension.

10. Système de glissière de sécurité comprenant plusieurs segments de glissière de sécurité réglables (13, 13') qui peuvent être reliés entre eux sur les faces frontales de manière résistante à la traction, en particulier par complémentarité de forme, le cas échéant également par adhérence, **caractérisé en ce qu'**au moins un section de glissière de sécurité mobile (1) selon l'une des revendications 1 à 9 peut être inséré entre deux segments de glissière de sécurité réglables (13, 13'), les segments de glissière de sécurité réglables (13, 13') pouvant être soulevés et déplacés.

11. Aiguillage de route avec au moins une lame d'aiguille réglable, en particulier deux lames d'aiguille réglables, comprenant chacune au moins une section de glissière de sécurité (1) selon l'une des revendications 1 à 9.

12. Aiguillage de route selon la revendication 11, **caractérisé en ce que** la ou les lames d'aiguille sont montées de manière à pouvoir pivoter dans la direction horizontale autour d'un axe orienté sensiblement verticalement.

13. Aiguillage de route selon l'une des revendications 11 ou 12, **caractérisé en ce que** la ou les lames d'aiguille sont conçues de manière à être flexibles dans la direction horizontale, notamment par la liaison flexible de différents section de glissière de sécurité, qui peuvent être reliés entre eux au niveau des faces frontales de manière résistante à la traction, notamment par complémentarité de forme, et le cas échéant également par adhérence.

14. Système de glissières de sécurité selon la revendication 10 ou de aiguillage de route selon l'une des revendications 11 à 13, **caractérisé en ce que** plusieurs châssis peuvent être commandés séquentiellement ou simultanément, mais en tout cas individuellement.

15. Procédé pour déplacer une section de glissière de sécurité (1), en particulier une section de glissière de sécurité (1) selon l'une des revendications 1 à 9, comprenant les étapes suivantes
i. Mouvement, en particulier extension, d'au moins un châssis (3) d'une position d'attente à une position de déplacement;
ii. Déplacement de la section de la glissière de sécurité sur un support (5), en particulier sur une section de route, avec au moins un châssis(3) ;
iii. Mouvement, en particulier l'escamotage, d'au moins un châssis (3) d'une position de déplacement à une position d'attente,
**caractérisé en ce que** la section de glissière de sécurité (1) pour le déplacement du au moins un châssis (3) en position de disponibilité ou en position de déplacement est soulevée de la base par un dispositif de levage (6), comprenant de préférence un cylindre à fluide sous pression, de préférence un cylindre hydraulique à huile ou à eau, prévu en plus du châssis (3), et est ensuite abaissée à nouveau et ainsi il peut être évité que le section de glissière de sécurité(1) agisse sur le châssis (3) pendant son extension et sa rétraction.
